# FASCICULE DE BREVET EUROPEEN

(11) **EP 0 145 623 B1**
(45) Date de publication et mention de la délivrance du brevet: **07.09.1988**
(21) Numéro de dépôt: 84420201.0
(22) Date de dépôt: 05.12.1984
(51) Int. Cl.: E04H 15/20

(54) **Structure modulaire gonflable**
Modulares aufblasbares Gebilde
Modular inflatable structure

(30) Priorité: 09.12.1983 FR 8320150; 30.10.1984 FR 8416823
(43) Date de publication de la demande: 19.06.1985
(73) Titulaire: LANTERMOZ - PITANCE et Cie (-Société en nom collectif-), F-42031 Saint-Etienne Cedex (FR)
(72) Inventeur: Cazorla, Jean-Claude, F-42000 Saint Etienne (FR); Dupayrat, Philippe, F-42100 Saint Etienne (FR)
(74) Mandataire: Dupuis, François

(56) Documents cités:
- DE-A- 1 559 112
- DE-A- 1 684 972
- DE-A- 2 036 563
- FR-A- 2 483 489
- US-A- 3 338 001

## Description

L'invention se rattache notamment au secteur technique des bâtiments ou constructions similaires pour emplois particuliers, selon le préambule de la revendication 1.

On a voulu réaliser, d'une manière particulièrement simple, économique et efficace, une structure conformée à partir de plusieurs éléments indépendants gonflables et agencée pour être mise automatiquement en place par un nombre réduit de personnes ce qui diminue le coût d'utilisation. Une telle structure trouve les applications les plus diverses notamment pour des usages de couverture temporaire ou semi-permanente des terrains de sport, des piscines, des foires, des expositions des aires de stockage, de constructions, de protection et plus généralement toutes sortes de manifestations publiques. La structure peut également être utilisée comme support publicitaire.

On connaît déjà des structures réalisées à partir de plusieurs éléments gonflables, selon le préambule de la revendication 1 comme il ressort notamment du brevet FR 2.483.489. Dans ce type de structure connue, les éléments gonflables sous forme de boudins sont accouplés à leur extrémité supérieure, d'une manière radiale, à un organe commun, mais ils doivent être gonflés séparément, ce qui peut poser des problèmes pour la mise en forme de la structure.

On peut citer aussi le Brevet DE 2.036.563 qui fait état d'une structure composée de plusieurs boudins radiaux réunis à chaque extrémité à un boudin circulaire de manière à former un ensemble tubulaire fermé susceptible d'être gonflé. Il en résulte qu'il n'y a pas d'interdépendance des éléments gonflables, ce qui engendre d'importants inconvénients, pour le transport et le stockage de la structure. De plus, ce type de structure ne permet pas, d'une manière rationnelle et sûre, la réalisation d'ensembles de grandes dimensions tels que visés par la Demande.

L'invention telle qu'elle est caractérisée dans les revendications résout le problème consistant à créer une structure comprenant des éléments de soutien gonflables et indépendants, en forme générale de boudins, formant ensemble une armature supportant une toile de recouvrement en forme de voûte, chaque élément ayant une extrémité inférieure d'appui au sol et une extrémité supérieure raccordée à un organe de liaison réunissant mécaniquement les extrémités supérieures de tous les éléments de soutien. Chaque élément de soutien est agencé pour présenter un profil longitudinal cintré dont les extrémités inférieures sont agencées pour être accouplées à des semelles d'appui au sol susceptibles d'être lestées tandis que les extrémités supérieures se raccordent tangentiellement ou approximativement tangentiellement en direction de l'organe de liaison qui est en outre équipé d'une liaison pneumatique d'alimentation pour être accordé à une source de fluide sous pression et de liaisons pneumatiques de distribution, en communication avec la précédente, pour un raccordement étanche avec chacune des extrémités supérieures des éléments de soutien pour effectuer un gonflage simultané de tous les éléments de soutien en vue de la mise en forme automatique et développement dans l'espace de la structure en combinaison avec les semelles.

La rigidité des éléments est donnée par une pression d'air régulée, ce qui facilite la mise en oeuvre de la structure, son montage, son démontage, sa manutention et son rangement.

On a voulu également pouvoir juxtaposer plusieurs structures de même type afin d'obtenir des formes diverses adaptées à des applications spécifiques.

Les avantages obtenus grâce à cette invention sont essentiellement les suivants :
- la surface au sol, à l'intérieur de la structure, est entièrement dégagée,
- l'esthétique,
- La structure peut être mise en place par un nombre réduit de personnes,
- la possibilité de recouvrir au sol une surface importante,
- l'indépendance des éléments gonflables les uns par rapport aux autres de sorte qu'en cas d'incident quelconque sur l'un des éléments, les éléments adjacents continuent à assurer la rigidité et la stabilité de l'ensemble.
- la modularité de la structure qui est facilement transportable, stockable et adaptable à toutes réalisations.
- le temps et l'effectif nécessaires au montage de la structure sont très réduits,
- les nombreuses formes possibles pour répondre aux divers besoins et applications spécifiques recherchées,
- la possibilité de riper un ou plusieurs boudins pour obtenir une ouverture d'accès exceptionnelle.

L'invention est exposée ci-après plus en détail à l'aide des dessins représentant seulement un mode d'exécution.

La figure 1 est une vue en perspective montrant les différents éléments après gonflage formant l'ossature de base de la structure, la toile de protection n'étant pas représentée.

La figure 2 est une vue semblable à la figure 1 avec mise en place de la toile de protection.

La figure 3 est une vue partielle en coupe, montrant une forme de réalisation de l'accouplement des différents éléments gonflables à l'organe de liaison centrale.

La figure 4 est une vue en variante de la figure 3.

La figure 5 est une vue partielle en coupe montrant la fixation des éléments au sol, suivant un exemple de réalisation.

La figure 6 est une vue partielle en coupe longitudinale de la structure après son gonflage.

La figure 7 est une vue en coupe transversale à caractère schématique d'un élément.

La figure 8 est une vue à caractère schématique montrant différents tronçons d'éléments conformés pour obtenir le centrage courbe d'un élément.

La figure 9 est une vue en perspective, des principaux éléments de la structure positionnés au sol et illustrés avant gonflage.

La figure 10 est, à une échelle plus importante, une vue en coupe montrant la fixation à la base des éléments gonflables, suivant une forme de réalisation préférée.

La figure 11 est une vue partielle montrant l'accouplement des éléments à l'organe de liaison.

La figure 12 est une vue en plan correspondant à la figure 11.

Les figures 13 et 14 sont des vues à caractères schématique montrant d'autres formes possibles de structure selon des exemples nullement limitatifs.

Comme le montre la figure 1, les éléments gonflables (1) font office d'armature à la structure. Le diamètre de ces éléments (1) est donné par la portée, la pression d'air, les charges climatiques du site. Chaque élément peut se composer de plusieurs tronçons (1a).

D'une manière préférée nullement limitative, les éléments (1) sont réalisés en toile de polyester enduite de PVC, ayant la propriété d'un classement correspondant aux normes d'ignifugation et assemblés par soudure haute fréquence.

Dans certains cas, notamment des contraintes thermiques importantes le diamètre des éléments (1) peut être constitué de plusieurs lés (1b) reliés par couture (fil polyester) protégée par une bande soudée à haute fréquence ou autrement pour obtenir une sécurité totale dans la fixation.

On prévoit de réaliser chaque tronçon (1a) directement au moyen de tube.

Pour obtenir le profil en courbe de chaque élément (1), chacun des tronçons de tube (1 a) est convenablement découpé à chaque extrémité (1c) d'une manière symétrique et correspondante avec le tronçon adjacent (figure 8), de façon qu'après fixation des tronçons entre eux et gonflage chaque élément (1) se trouve cintré, comme montré figure 6.

Comme le montrent plus particulièrement les figures 9 et 10 la base de chacun des éléments gonflables ou des boudins (1) coopère avec une semelle d'appui au sol (19) susceptible d'être agencée avec un moyen de lestage. Chaque semelle présente en débordement de sa partie médiane, une collerette circulaire (19a) autour de laquelle vient s'adapter et se centrer l'extrémité inférieure (1f) des boudins qui est ouverte. Une bride de serrage (20) assure la fermeture étanche de la base des boudins, cette bride étant maintenue en position par un ou des organes de butée (19b) que présente la collerette (19a).

Le moyen de lestage est de tout type connu et approprié en fonction du terrain, de la durée et du lieu d'implantation de la structure et autres contraintes. Par exemple, le lest peut être constitué par un réservoir d'eau (R), la semelle (19) étant dans ce cas agencée en (19c) pour l'introduction de l'eau (figure 10).

Les angles de la semelle (19) sont équipés de montants amovibles (21) de faible hauteur permettant le gerbage en superposition de plusieurs semelles et éventuellement l'adaptation de ridelles pour la retenue de sable ou autre matériau solide de lestage. Dans le cas où la structure est destinée à être implantée à demeure, la semelle d'appui (19) est agencée pour coopérer avec des organes d'ancrage au sol ; le lestage n'est plus nécessaire.

Les extrémités supérieures des boudins (1) sont fermées et convergent d'une manière tangente en direction de l'organe commun d'accouplement (0). Cet organe d'accouplement est conformé et agencé pour permettre le gonflage simultané des boudins (1) et leur accrochage. Il permet de réunir au sommet de la structure les différents éléments (1) de sorte que, après gonflage simultané de chacun desdits éléments, en combinaison avec les moyens d'ancrage et/ou de lestage au sol, la structure est automatiquement mise en forme.

Le tube central (22) présente, d'une manière étagée, des disques concentriques (22c) pour l'accrochage des extrémités de chacun des boudins. A cet effet, chaque disque est percé d'autant de trous qu'il y a de boudins constituant la structure pour permettre l'accrochage de sangles textiles (27) fixées par couture ou autrement en bout d'une jupe ouverte (28) rapportée à l'extrémité des boudins en y étant fixée par soudure ou autrement (figure 11).

A sa partie inférieure, le tube central de liaison et de gonflage (22) présente une embase (29) susceptible de prendre appui au sol en position dégonflée de la structure, pour conférer une certaine stabilité verticale audit tube en faisant office de piètement.

Au sol, avant gonflage, les extrémités des boudins (1) sont maintenues positionnées verticalement et latéralement par des fixations (A) et (B) qui coopèrent avec des agencements formés en partie haute et en partie basse, du tube (22). Par exemple, ces fixations (A) et (B) sont réunies à des parties d'accrochage que présentent d'une part, l'embase (29) et, d'autre part, une couronne (31) montée en surélévation de la partie supérieure de l'élément de liaison et de gonflage (22). A noter que les fixations (A) et (B) ne participent pas à la rigidité de l'ensemble.

Les extrémités supérieures (1d) des éléments (1), après gonflage, sont positionnées très sensiblement verticalement en convergeant d'une manière tangente en direction de l'organe (0).

Dans une autre forme de réalisation, chacune des extrémités (1d) et (1e) des boudins est fermée d'une manière étanche et reçoit par soudure ou autrement une gaine (2-3). La gaine (2), du côté de l'extrémité (1e), coopère avec des moyens d'ancrage au sol, tandis que la gaine (3), du côté de l'extrémité (1d), coopère avec des moyens d'accouplement à l'organe de fixation centrale (0). Les gaines (2) et (3) peuvent être réalisées dans la même matière que celle constitutive des éléments (1).

Des sangles (4) sont engagées dans les gaines (2) pour d'une part, entretoiser la base des éléments (1) et, d'autre part, coopérer avec des moyens (5) d'ancrage au sol ou tout autre moyen de lestage. La tension des sangles (4) peut s'opérer par des tendeurs.

Dans cette forme de réalisation, (figures 3, 4, 5), l'organe (0) est un tube (6) dont la hauteur est très sensiblement égale à la longueur des gaines verticales (3) des éléments (1).

Des sangles (7), avec tendeurs, sont engagées dans les gaines (3) et sont crochetées à chaque extrémité du tube (6) pour la fixation des éléments (1). Le tube (6) peut être surmonté d'un chapeau d'aération et d'étanchéité (C).

Eventuellement, l'organe (0) est constitué par plusieurs anneaux superposés (8) entretoisés par des tiges verticales (9). La fixation des éléments (1) peut alors s'effectuer par des moyens appropriés tels que crochets (10) coopérant avec les anneaux (8) et ou les tiges (9). Les crochets (10) sont fixés dans les gaines verticales (3) ou directement en bout des extrémités (1d) (figure 4).

Une toile de protection (13) assure l'étanchéité de la structure et la protection des éléments gonflables (1) en étant directement positionnée et tendue sous l'effet de gonflage des boudins (1).

Eventuellement, la toile (13) est fixée dans la partie centrale de la structure, en combinaison avec l'organe (O), sur la longueur des éléments (1) et est maintenue en combinaison ou non avec des sangles de contre-ventement (12). Son bord périphérique inférieur peut être accroché à des agencements formés à la base des éléments (1 par exemple sur les semelles d'appui au sol (19).

La toile (13) est, d'une manière connue, équipée de différentes issues (13a) dont la fermeture et l'ouverture peuvent s'opérer à volonté par les composants d'un système de fixation auto-aggri- pante par exemple, sans pour cela exclure d'autres systèmes.

Des coquilles (15) ou autres structures peuvent envelopper en totalité la base de chacun des éléments gonflables (1), pour assurer sur une hauteur convenable, la protection des éléments. Ces coquilles sont réalisées en toute matière ou matériau conformé pour éviter des dégradations volontaires ou accidentelles.

Par exemple, elles peuvent être en polyester armé ou en caoutchouc tissé. Les éléments de protection (15) peuvent être en une ou plusieurs parties.

La structure selon l'invention, est asservie à un système de régulation pour compenser les variations de pression notamment sous l'effet des rayons solaires qui frappent ladite structure.

Un groupe de ventilation compense les manques de pression éventuels de façon automatique (régulation entre deux seuils prédéterminés) tandis qu'une soupape de sécurité limite la pression maximale à une valeur admissible.

Des valves de gonflage servent d'entrée d'air pour élever la structure et la maintenir en pression.

Des ventilateurs centrifuges haute-pression sont conçus pour propulser un volume d'air important en très peu de temps, à la pression nécessaire pour la structure. On dispose d'un ventilateur de maintien plus un de sécurité. Les ventilateurs s'enclenchent automatiquement dès que la pression devient trop faible.

D'une manière importante, les éléments (1) indépendants sont gonflés simultanément en étant assujettis à une longueur très sensiblement identique de tuyau reliant chacun des éléments.

Dans un mode d'exécution préféré (figure 11 et 12) comme indiqué précédemment, le tube (22) permet à la fois l'accrochage des boudins (1) et leur gonflage simultané.

Dans ce but, l'extrémité inférieure (22a) est agencée pour recevoir un tuyau flexible (23) relié au dispositif d'alimentation en air de la structure. A sa partie supérieure, le tube (22) est percé périphériquement d'une pluralité de trous radiaux (22b) équipés d'embouts (24) susceptibles de recevoir des flexibles (25) pour l'alimentation en air de chacun des boudins (1), d'une manière séparée en vue de leur gonflage simultané.

Chaque flexible (25) est relié au boudin correspondant qui présente, à son extrémité supérieure, une valve (26). Ces flexibles (25) sont de petit diamètre pour limiter le débit de fuite lors d'un incident éventuel.

Il est bien évident que la structure selon l'invention peut être exécutée en toutes dimensions et présenter des formes diverses. En effet, dans la réalisation illustrée et décrite, l'organe de liaison est disposé au centre, de sorte que les différents éléments gonflables (1) accouplés au dit organe, s'étendent radialement en constituant très sensiblement une demi-sphère.

Selon le nombre d'organes d'accouplement (22) et la disposition des boudins, il est possible d'obtenir des structures de formes diverses, adaptées et fonction de chaque application spécifique recherchée.

Par exemple, on peut réunir deux organes d'accouplement et de gonflage (22) tels que décrits et définis précédemment par un élément commun gonflable (30), lesdits organes recevant comme indiqué, sur une partie seulement de la périphérie, les boudins (1) à la base de la structure (figure 13). Ou bien, comme montré figure 14, un nombre quelconque d'organes d'accouplement et de gonflage sont réunis entre eux par un élément commun gonflable, chaque organe recevant les boudins de base (1) convenablement répartis. Il est aussi possible d'obtenir des formes asymétriques.

Le ou les éléments communs de liaison gonflables (30) sont assemblés aux tubes verticaux d'accouplement (22) de la même façon que les boudins (1) et sont alimentés en air simultanément aux dits boudins, avec une dérivation à chacune de leurs extrémités.

Le montage de la structure est très rapide, peut être effectué par toute personne sans qualification particulière.

Il suffit de disposer au sol les semelles (19) sur lesquelles sont fixés les boudins (1) de façon permanente. Par exemple, dans le cas d'une structure hémisphérique, les semelles sont régulièrement réparties sur une circonférence de rayon déterminé. On réunit ensuite les extrémités de chacun des boudins aux agencements (22c) du tube de gonflage et d'accouplement (22) qui est stabilisé verticalement au sol par son embase (29) qui fait office de piètement.

Après avoir branché les différents tuyaux (25) aux boudins correspondants et après avoir mis en place la toile extérieure (13), l'air est envoyé par le tuyau d'alimentation (23) dans le tube central (22) pour être régulièrement réparti simultanément dans chacun des boudins en vue de leur gonflage et concomitamment de leur élévation automatique pour la mise en forme de la structure.

On souligne que les semelles d'appui (19) peuvent coopérer d'une manière démontable avec des moyens de roulement pour faciliter leur positionnement au sol.

Le diamètre, la pression, le nombre et la répartition des éléments gonflables sont calculés en fonction des caractéristiques du matériau de base et selon le gabarit de la structure désirée, ses conditions d'exploitation et les conditions climatiques du site.

Selon la forme désirée de la structure et en fonction de son implantation et de l'application recherchée, les éléments (1) peuvent être de dimensions différentes et présenter des cintrages différents donnés par les découpes profilées des extrémités des tronçons. De même, l'organe de liaison (0), quelle que soit sa forme de réalisation (cylindrique ou autre) peut être excentré par rapport à la surface de base de la structure.

## Revendications

1. Structure modulaire gonflable comprenant plusieurs éléments de soutien (1) gonflables et indépendants, en forme générale de boudins formant ensemble une armature supportant une toile de recouvrement en forme de voûte, chaque élément ayant une extrémité inférieure d'appui au sol et une extrémité supérieure raccordée à un organe de liaison réunissant mécaniquement les extrémités supérieures de tous les éléments de soutien, caractérisée en ce que chaque élément de soutien (1) est agencé pour présenter un profil longitudinal cintré et dont les extrémités inférieures sont agencées pour être accouplées à des semelles d'appui au sol (19) susceptibles d'être lestées tandis que les extrémités supérieures se raccordent tangentiellement ou approximativement tangentiellement en direction de l'organe de liaison (0) qui est en outre équipé d'une liaison pneumatique d'alimentation (23) pour être raccordé à une source de fluide sous pression et de liaisons pneumatiques de distribution (25), en communication avec la précédente, pour un raccordement étanche avec chacune des extrémités supérieures des éléments de soutien pour effectuer un gonflage simultané de tous les éléments de soutien en vue de la mise en forme automatique et développement dans l'espace de la structure en combinaison avec les semelles (19).

2. Structure selon la revendication 1, caractérisée en ce que la base de chacun des éléments (1) est ouverte pour être centrée sur un moyen que présente en débordement la semelle d'appui au sol (19), un ou des organes d'assemblage coopérant avec ledit moyen pour assurer le bridage et la fermeture étanche de la base desdits éléments (1

3. Structure selon la revendication 1, caractérisée en ce que l'organe (0) est un élément tubulaire (22) dont l'extrémité inférieure (22a) est agencée pour recevoir un tuyau flexible (23) relié au dispositif d'alimentation en air, la partie supérieure dudit tube (22) étant percée périphériquement d'une pluralité de trous radiaux en nombre correspondant à celui des éléments (1), pour être en communication, séparément, par l'intermédiaire de flexibles (25), avec chacun desdits éléments en vue de leur gonflage simultané.

4. Structure selon la revendication 3, caractérisée en ce que chaque flexible (25) est relié à l'élément correspondant au moyen d'une valve, lesdits flexibles étant de petit diamètre pour limiter le débit de fuite.

5. Structure selon la revendication 3, caractérisée en ce que le tube (22) présente d'une manière étagée des disques (22c) percés d'une pluralité . de trous (22a) pour l'accrochage des extrémités des éléments (1) au moyen de sangles (27) fixées en bout d'une jupe ouverte (28) rapportée à l'extrémité desdits éléments (1).

6. Structure selon la revendication 5, caractérisée en ce que le tube central de liaison et de gonflage (22) présente une embase (29) faisant office de piétement susceptible de prendre appui au sol en position dégonflée des éléments (1 les extrémités desdits éléments étant maintenues positionnées verticalement et latéralement par des fixations (A) et (B) qui coopèrent avec des agencements formés en partie haute et basse du tube (22).

7. Structure selon la revendication 2, caractérisée en ce que chaque semelle présente en débordement, une collerette (19a) autour de laquelle est centrée et positionnée la base ouverte de l'élément (1) correspondant, une bride de serrage, maintenue en position par un ou des organes de butée, assure la fermeture étanche à la base de l'élément, et l'encastrement de l'élément (1) sur sa base.

8. Structure selon la revendication 1, caractérisée en ce que l'embase des différents éléments gonflables (1) reçoit sur une hauteur déterminée, des moyens de protection (15) conformés pour éviter toute dégradation.

9. Structure selon la revendication 1, caractérisée en ce qu'elle est asservie à un système de régulation pour compenser les variations de pression sous l'effet de rayons solaires, des valves de gonflage servant d'entrée d'air pour élever la structure et le maintien en pression.

10. Structure selon la revendication 7, caractérisée en ce que des montants (21) de hauteur réduite sont positionnés d'une manière amovible aux angles de la semelle, lesdits montants étant susceptibles de recevoir des ridelles.

11. Structure selon la revendication 1, caractérisée en ce qu'au moins deux organes d'accouplement (0) sont réunis par un élément gonflable commun (30).

12. Structure selon la revendication 11, caractérisée en ce que le ou les éléments de liaison (30) entre des organes d'accouplement et de gonflage sont alimentés en air, simultanément aux éléments de base (1), avec une dérivation à chacune de leurs extrémités.

## Claims

1. A modular inflatable structure including a plurality of inflatable and independent supporting elements (1) in the general form of air tubes forming together a framework supporting a covering canvas in the form of an arch, each element having a ground abutting lower end and an upper end connected with a connecting organ assembling mechanically the upper ends of all the supporting elements, characterized in that each supporting element (1) is arranged to have a bent longitudinal profile with the lower ends thereof are arranged to be coupled with ground abutting base plates (19) which can be weighted while the upper ends are connected tangentially or approximately tangentially in the direction of the connecting organ (0) which is moreoever provided with a feeding pneumatic connection (23) to be connected to a source of pressure fluid and of distributing pneumatic connections (25) in communication with the preceding one for a sealed connection with each one of the upper ends of the supporting elements, in order to permit a simultaneous inflating of all the supporting elements for automatically putting into shape and developing spatially the structure in combination with the base plates (19).

2. A structure as claimed in Claim 1, characterized in that the bottom of each one of the elements (1) is open to be centered upon a means which is provided projectingly by the ground abutting base plate (19), one or more of the assembly organs co-operating with said means for the flanging and the sealed closing of the bottom of said elements (1).

3. A structure as claimed in Claim 1, characterized in that the organ (0) is a tubular element (22) the lower end (22a) of which is arranged for receiving a hose (23) connected with the air supply device, the upper portion of said tube (22) being perforated peripherically with a plurality of radial holes the number of wich corresponds to the number of the elements (1), in order to be separately in communication, through the intermediary of flexibles (25), with each one of said elements for the purpose of inflating these elements simultaneously.

4. A structure as claimed in Claim 3, characterized in that each flexible (25) is connected to the corresponding element by means of a valve, the diameter of said flexibles being small in order to limit the leakage flow.

5. A structure as claimed in Claim 3, characterized in that the tube (22) is provided in a staged manner with discs (22c) which are perforated by a multiplicity of holes (22a) for hooking up the ends of the elements (1) by means of straps (27) secured at the end of an open skirt (28) inserted at the end of said elements (1).

6. A structure as claimed in Claim 5, characterized in that the connecting and inflating central tube (22) is provided with a base portion (29) serving for a footing capable of being abutted to the ground in the deflated position of the elements (1), the ends of said elements being held positioned vertically and laterally by means of fastenings (A) and (B) wich co-operate with arrangements provided in the upper and the lower portion of the tube (22).

7. A structure as claimed in Claim 2, characterized in that each base plate is provided with a protruding collar (19a) round which is centered and positioned the open bottom of the corresponding element (1), a clamping flange being held in position by one or more stop organs and providing the sealed closing at the bottom of the element, and the fitting of the element (1) on the bottom thereof.

8. A structure as claimed in Claim 1, characterized in that the base portion of the various inflatable elements (1) accommodates on a determined height the gripping means (15) having a configuration permitting to prevent any wear and tear.

9. A structure as claimed in Claim 1, characterized in that said structure is governed by a regulating system for compensating the pressure variations under the effect of sunbeams, inflating valves being used for raising up the structure and holding it under pressure.

10. A structure as claimed in Claim 7, characterized in that the standards (21) of reduced height are positioned detachably at the corners of the base plate, said standards being arranged for the accommodation of side racks.

11. A structure as claimed in Claim 1, characterized in that two coupling organs (0) at least are jointed together by a common inflatable element (30).

12. A structure as claimed in Claim 11, characterized in that the connecting element or elements (30) between the coupling and inflating organs are supplied with air at the same time as the base elements (1), with branches at each one of their ends.

## Patentansprüche

1. Aufpumpbare Modularstruktur, die mehrere im allgemeinen luftschlauchförmige, aufpumpbare und unabhängige Tragelemente (1) aufweist, die zusammen ein Gerüst zum Tragen einer bogenförmigen Abdeckzeltbahn bilden, wobei jedes Element ein unteres Ende für die Abstützung auf der Bodenfläche und ein oberes Ende besitzt, das an einem die oberen Enden der gesamten Tragelemente mechanisch vereinigenden Verbindungsorgan angeschlossen ist, dadurch gekennzeichnet, dass jedes Tragelement (1) zum Aufweisen eines gebogenen Längsprofils ausgebildet ist, dessen untere Enden zur Zusammenkupplung mit Abstützungsbodenschwellen (19) eingerichtet sind, die mit Ballast beladen werden können, während die oberen Enden sich tangential oder etwa tangential in der Richtung des Verbindungsorgans (0) verbinden, das darüber hinaus mit einem Luftspeisungsanschluss (23) zur Verbindung mit einer Druckmittelversorgungsquelle und mit Verteilungsluftanschlüssen (25) versehen wird, die im Anschluss mit dem vorerwähnten Luftspeisungsanschluss stehen, um eine abgedichtete Verbindung mit jedem einen der oberen Enden der Tragelemente zu erreichen, damit die gesamten Tragelemente für eine automatische Formgebung und für die räumliche Entwicklung der Struktur in Kombination mit den Bodenschwellen (19) gleichzeitig aufgepumpt werden.

2. Struktur nach Anspruch 1, dadurch gekennzeichnet, dass der Fussteil jedes einen der Elemente (1) für das Zentrieren auf einem aus der Abstützungsbodenschwelle (19) herausragenden Mittel geöffnet ist, wobei ein oder mehrere Zusammenfügungsorgane mit dem besagten Mittel zusammenwirken, um die Einbügelung und das abgedichtete Zuschliessen des Fussteils der besagten Elemente (1) zustandezubringen.

3. Struktur nach Anspruch 1, dadurch gekennzeichnet, dass das Organ (0) ein rohrförmiges Element (22) ist, dessen unteres Ende (22a) für die Aufnahme eines an der Luftspeisungsvorrichtung angeschlossenen Schlauchs (23) ausgebildet ist, wobei der Oberteil des besagten rohrtörmigen Elements (22) am Umfang desselben durch mehrere achsrechte Löcher durchgebohrt wird, die in der gleichen Anzahl wie die Elemente (1) vorgesehen sind, um getrennt und vermittels biegsamer Stücke (25) mit jedem einen der besagten Elemente in Verbindung zu sein, damit diese Elemente gleichzeitig aufgepumpt werden.

4. Struktur nach Anspruch 3, dadurch gekennzeichnet, dass jedes biegsame Stück (25) mit dem zugehörige Element vermittels eines Ventils verbunden wird, wobei der Durchmesser der genannten biegsamen Stücke klein bemessen ist, um die Menge des Druckmittelausströmens gering zu halten.

5. Struktur nach Anspruch 3, dadurch gekennzeichnet, dass das rohrförmige Element (22) stufenweise mit Scheiben (22c) versehen ist, die durch mehrere, für das Einhaken der Enden der Elemente (1) vermittels Gürte (27) vorgesehene löcher (22a) durchgeborht sind, wobei diese Gurte (27) am Ende eines am Ende der besagten Elemente (1) angebauten Offenmantels (28) vorgesehen werden.

6. Struktur nach Anspruch 5, dadurch gekennzeichnet, dass das mittige Verbindungs- und Aufpumpenrohrelement (22) mit einem als Säulenfuss wirkenden Domunterteil (29) ausgestattet ist, der sich bei der abgepumpten Lage der Elemente (1) auf der Bodenfläche abstützen kann, wobei die Enden der besagten Elemente in senkrechter und seitlicher Stellung mittels Begestigungen (A) und (B) gehalten werden, die mit in dem oberen Teil und dem unteren Teil des rohrförmigen Elements (22) gebildeten Einrichtungen zusammenwirken.

7. Struktur nach Anspruch 2, dadurch gekennzeichnet, dass jede Bodenschwelle mit einem herausragenden Bund (19a) versehen ist, um welchen der geöffnete Fussteil des zugehörigen Elementes (1) herumzentriet- und positioniert wird, wobei eine in ihrer Lage durch ein oder mehrere Anschlagorgane festgehaltene Flansche das abgedichtete Zuschliessen am Unterteil des Elements und das Einfügen des Elements (1) auf dessen Fussteil bewirkt.

8. Struktur nach Anspruch 1, dadurch gekennzeichnet, dass der Domunterteil der verschiedenen aufpumpbaren Elemente (1) nimmt auf einer vorbestimmten Höhe die zum Vermeiden beliebiger Beschädigung entsprechend ausgebildeten Schutzmittel (15).

9. Struktur nach Anspruch 1, dadurch gekennzeichnet, dass diese Struktur von einem Regulierungssystem angesteuert wird, um die sich unter der Wirkung der Sonnenbestrahlung ergebenden Druckveränderungen auszugleichen, wobei Aufpumpenventile zum Erhöhen der Struktur und zum Einhalten des Druckwerts als Lufteintritt wirken.

10. Struktur nach Anspruch 7, dadurch gekennzeichnet, dass Ständer (21) kleinerer Höhe an den Winkeln der Bodenschwelle abnehmbar eingerichtet sind, wobei sie Seitenleiter aufnehmen können.

11. Struktur nach Anspruch 1, dadurch gekennzeichnet, dass am wenigstens zwei Kupplungsorgane (0) mittels eines gemeinsamen, aufpumpbaren Elements (30) vereinigt werden.

12. Struktur nach Anspruch 11, dadurch gekennzeichnet, dass das oder die Verbindugselemente (30) zwischen Organen für die Verbindung und das Aufpumpen gleichzeitig mit den Fusstragelementen (1) luftversorgt sind, wobei eine Abzweigung an jedem einen der Enden dieser Elemente vorgesehen wird.
